# EUROPÄISCHE PATENTSCHRIFT

(11) **EP 3 626 476 B1**
(45) Veröffentlichungstag und Bekanntmachung des Hinweises auf die Patenterteilung: **24.02.2021**
(21) Anmeldenummer: 19196918.7
(22) Anmeldetag: 12.09.2019
(51) Int. Cl.: B42D 25/328

(54) **VERFAHREN ZUR HERSTELLUNG EINER STRUKTURIERTEN OBERFLÄCHE AUF EINEM GEGENSTAND**
METHOD FOR PRODUCING A STRUCTURED SURFACE ON AN OBJECT
PROCÉDÉ DE FABRICATION D'UNE SURFACE STRUCTURÉE SUR UN OBJET

(30) Priorität: 24.09.2018 DE 102018216221
(43) Veröffentlichungstag der Anmeldung: 25.03.2020
(73) Patentinhaber: FRAUNHOFER-GESELLSCHAFT zur Förderung der angewandten Forschung e.V., 80686 München (DE); Technische Universität Dresden, 01069 Dresden (DE)
(72) Erfinder: Lasagni, Andrés Fabián, 01277 Dresden (DE); Voisiat, Bogdan, 01067 Dresden (DE)
(74) Vertreter: Pfenning, Meinig & Partner mbB

(56) Entgegenhaltungen:
- WO-A1-02/091041
- AU-B2- 2002 252 818
- CH-A5- 659 433
- DE-A1-102016 104 300
- DE-A1-102016 214 407
- US-A- 5 991 078
- US-A1- 2017 358 249

## Beschreibung

Die Erfindung betrifft ein Verfahren zur Herstellung einer strukturierten Oberfläche auf einem Gegenstand. Dabei soll eine strukturierte Oberfläche so ausgebildet werden, dass definierte Farbeffekte infolge Brechungseffekten beim Bestrahlen der Oberfläche hervorgerufen werden können.

In der jüngeren Vergangenheit wurden neue Laserstrukturierungsverfahren in die Praxis eingeführt, mit denen Strukturen, die auch optisch wirken und visuell erfasst werden, mit hoher Produktivität und in kurzer Zeit auf ausrechend großen Flächenbereichen ausgebildet werden können.

Dies trifft zum einen auf das Verfahren der laserinduzierte periodische Mikrostrukturen (auf English Laser Induced Periodic Surface Structures), bei denen polarisierte Laserstrahlung zur Ausbildung von Strukturelementen eingesetzt wird (LIPSS) zu. Noch besser geeignet sind Verfahren der direkten Laserinterferenzstrukturierung (DLIP), da damit eine noch größere Produktivität und Vielfalt bei der Ausbildung von periodischen Strukturelementen erreicht werden kann.

Mit entsprechend an Oberflächen vorhandenen Strukturelementen können durch Brechungseffekte auftreffender elektromagnetischer Strahlung je nach Einfallswinkel und dem Winkel in Bezug zu einer Beobachtungsposition unterschiedliche Farbeindrücke an einer entsprechend strukturierten Oberfläche hervor gerufen werden.

Insbesondere durch die jeweilige Beobachtungsposition und die Größe der beobachteten bzw. erfassten entsprechend strukturierten Flächengröße tritt dabei der Effekt auf, dass durch die unterschiedlichen Winkelverhältnisse keine größeren Flächenbereiche einen gleichen Farbeindruck mit gleicher Farbe mit bestimmter Wellenlänge hervorrufen. So wechselt die jeweilige Farbe entsprechend mit dem Betrachtungswinkel θ, beispielsweise von rot zu orange bis gelb, obwohl die Strukturelemente mit einer Periodenstruktur Λ für eine rote Wellenlänge ausgebildet worden sind.

In der Regel werden so auf einer Fläche immer mehrere Farben gebrochen und reflektiert, so dass ein Regenbogeneffekt zu verzeichnen ist. Die Farbe weiß kann mit den bekannten Strukturierungen gar nicht erreicht werden Das Dokument US-A1- 2017/358249 offenbart Kennzeichnungselemente für Produkte, bei denen auf einer Oberfläche mehrere Pixel mit periodischen Gitterstrukturen, insbesondere linienförmige Gitterstrukturen ausgebildet sind. In einzelnen Pixeln sind Gitterstrukturen mit jeweils einer Strukturperiode A und einer Ausrichtung der bevorzugt linienförmigen parallel zueinander ausgerichteten Strukturelemente mit einem Winkel ϕ in Bezug zu einer Bezugsachse so ausgebildet, dass bei Bestrahlung der das Kennzeichnungselement bildenden Pixel mit elektromagnetischer Strahlung auf einem Detektorarray oder einer Fläche eine Abbildung des Kennzeichnungselements durch Abbildungen mindestens einer Beugungsordnung der von Pixeln gebeugten elektromagnetischen Strahlung erfolgt, die zur Identifikation des jeweiligen Kennzeichnungselements nutzbar ist.

Für bestimmte Anwendungen, beispielsweise für Produktkennzeichnungen ist es aber gewünscht dass bestimmte größere entsprechend strukturierte Oberflächenbereiche ausgehend von einer Beobachtungsposition einen gleichen Farbeindruck hervorrufen und in Richtung Beobachtungsposition elektromagnetische Strahlung von diesem oder mehreren so strukturierten Oberflächenbereichen mit gleicher Wellenlänge oder in gleicher Farbe in Richtung Beobachtungsposition reflektiert werden sollen. Dies ist aber bisher nicht in ausreichendem Maß erreicht worden.

Es ist daher Aufgabe der Erfindung, Möglichkeiten anzugeben, mit denen größere Oberflächenbereiche einer mit periodisch angeordneten Strukturelementen versehenen Oberfläche eines Gegenstandes einen gleichen Farbeindruck in gleicher Farbe bei Betrachtung oder Abbildung von oder an einer Beobachtungsposition hervor zu rufen.

Erfindungsgemäß wird diese Aufgabe mit einem Verfahren, das die Merkmale des Anspruchs 1 aufweist, gelöst. Vorteilhafte Ausgestaltungen und Weiterbildungen der Erfindung können mit in untergeordneten Ansprüchen bezeichneten Merkmalen realisiert werden.

Bei dem Verfahren zur Herstellung einer strukturierten Oberfläche wird auf einem Gegenstand die Gesamtfläche der strukturierten Oberfläche in Teilflächen eingeteilt.

In den einzelnen Teilflächen wird mittels Laserstrahlung ausgebildeten Strukturelementen jeweils eine periodische Struktur mit einer Strukturperiode Λ(d) ausgebildet, so dass von einer Beobachtungsposition mehrere Teilflächen, die in unterschiedlichen Abständen und Winkeln zur Beobachtungsposition diskret zueinander angeordnet sind, jeweils eine Abbildung mit gleichem Farbeindruck mit gleicher Wellenlänge λ bei einer Bestrahlung der strukturierten Oberfläche mit weißem Licht erfasst oder erkannt werden.

Dabei wird die Strukturperiode Λ(d) der einzelnen Teilflächen nach der Gleichung $Λ \left(d\right) = mλ / ( sin \left(θi\right) - sin \left(θobsn\left(d\right)\right)$ bestimmt.

Dabei ist θi der Einfallswinkel des weißen Lichts auf die strukturierte Oberfläche; λi die jeweilige vorgegebene Wellenlänge der jeweiligen Farbe des Farbeindrucks der jeweiligen Teilfläche, θobsn(d=0) der Winkel ausgehend von der Beobachtungsposition bis zur jeweiligen Teilfläche n, der sich nach der Gleichung $θ obsn \left(d=0\right) = arctan \left(L/h\right)$ berechnet.

Dabei ist wiederum L der Abstand der jeweiligen Teilfläche in horizontaler Richtung zur Beobachtungsposition und h der Abstand der jeweiligen Teilfläche in vertikaler Richtung zur Beobachtungsposition.

Die Beobachtungsposition wird dabei entweder von den Augen einer Person oder von dem Ort einer Kamera in Bezug zu den Teilflächen bestimmt. Die Richtungen horizontal und vertikal können auch in anderen Achsen liegen, wenn die jeweilige erfindungsgemäß strukturierte Oberfläche nicht parallel zur Horizontalen ausgerichtet ist.

Wird durch eine Bewegung, bevorzugt eine sukzessive Bewegung die Beobachtungsposition in Bezug zur strukturierten Fläche verändert, so ändert sich auch der erfassbare oder wahrnehmbare Farbeindruck. So kann beispielsweise ein vorher mit entsprechend strukturierten Teilflächen gebildeter Oberflächenbereich von gelb nach orange und von orange nach rot wechseln.

Ein Gegenstand kann beispielsweise ein Produkt sein, das mit der erfindungsgemäß hergestellten strukturierten Oberfläche gekennzeichnet oder auch beispielsweise zu Werbezwecken genutzt werden kann.

Die jeweilige Strukturperiode Λ(d) von Teilflächen wird durch die Abstände von nebeneinander angeordneten Strukturelementen vorgegeben. Die Strukturperiode Λ(d) sollte in jeder Teilfläche konstant gehalten sein. Kleine Variationen der Strukturperiode Λ(d) innerhalb einer Teilfläche können jedoch tolleriert werden. Dies trifft insbesondere dann zu, wenn die Winkeldifferenz ausgehend von der Beobachtungsposition bis zu den vorderen und hinteren Abständen der jeweiligen Teilfläche berücksichtigt worden ist.

Für die Herstellung eines strukturierten Oberflächenbereichs bei dem mehrere Teilflächen, die in unterschiedlichen Abständen zur Beobachtungsposition in horizontaler Richtung angeordnet sind und einen Farbeindruck mit gleicher Farbe mit gleicher Wellenlänge λ hervorrufen sollen, soll der Winkel θobs2 ausgehend von der Beobachtungsposition bis zur am weitesten entfernten Teilfläche so berücksichtigt werden, dass $θ obs 2 \left(d\right) = arctan \left(\left(L-d\right)/h\right)$ ist und
dabei ist d der Abstand zwischen der zur Beobachtungsposition am weitesten und der am nächsten in horizontaler Richtung angeordneten Teilfläche.

Die Teilflächen sollten mit einem Durchmesser oder einer Länge der Flächendiagonale im Bereich 0,0003 mm bis 1,0000 mm strukturiert werden.

Die Teilflächen sollten mit Strukturelementen, die infolge eines Werkstoffabtrags, eines Umschmelzprozesses oder einer Modifizierung des Werkstoffs des Gegenstands oder einer an der Oberfläche ausgebildeten Beschichtung, die lokal definiert angeordnet sind, ausgebildet werden. Dabei kann bei einem Umschmelzprozess eine Volumenveränderung im mit Laserstrahlung bestrahlten Bereich erreicht werden. Durch Umschmelzen oder auch eine Modifizierung des Werkstoffs im mit Laserstrahlung bestrahlten Oberflächenbereich kann aber auch bei den so erhaltenen Strukturelementen eine Veränderung des optischen Brechungsindex, der Transparenz und/oder der Reflektivität erreicht werden.

Es besteht auch die Möglichkeit, die Größe der Teilflächen mit größerem Abstand zur Beobachtungsposition zu vergrößern und/oder die Strukturperiode Λ(d) mit kleinerem Abstand zur Beobachtungsposition zu verkleinern.

Vorteilhaft können Teilflächen, die einen roten, grünen und blauen Farbeindruck hervorrufen unmittelbar nebeneinander ausgebildet werden, so dass ein so ausgebildeter Oberflächenbereich bei Bestrahlung mit weißem Licht einen von den Farben rot, grün und blau abweichenden homogenen, insbesondere einen weißen Farbeindruck in diesem Oberflächenbereich hervorruft. Dabei sollten die Teilflächen, die die unterschiedlichen Farbeindrücke grün, blau und rot hervorrufen, in regelmäßiger Anordnung nebeneinander ausgebildet werden.

Es kann auch ein Einfluss auf einen erreichbaren Farbeindruck oder die Intensität des Farbeindrucks, dadurch erreicht werden, dass Teilflächen, die zwar eine konstante Strukturperiode Λ(d) aufweisen, sich aber in der Höhe bzw. Tiefe mit der Strukturelemente in entsprechenden Teilflächen ausgebildet worden sind, unterscheiden.

Teilflächen können sich teilweise überlappend ausgebildet werden. Dabei sollten innerhalb von Teilflächen, die in einem zumindest nahezu gleichen Abstand zur Beobachtungsposition angeordnet sind, gleiche Strukturierungen ausgebildet werden. Eine überlappende Ausbildung bietet sich bei kleinem Abstand bis zur jeweiligen Beobachtungsposition an.

Bei größerem Abstand können auch Abstände zwischen nebeneinander angeordneten Teilflächen gewählt werden.

Mittels Laserstrukturierung können zum Beispiel linienförmige, punktförmige, kreuzförmige oder säulenförmige Strukturelemente ausgebildet werden. Nichtlinienförmig ausgebildete Strukturelemente sollten aber bevorzugt in einer Reihenanordnung ausgebildet werden.

Es können an einer auf einem Gegenstand ausgebildeten strukturierten Oberfläche Teilflächen mit unterschiedlicher Größe und/oder Strukturelemente mit unterschiedlicher Ausrichtung der jeweiligen Strukturelemente ausgebildet werden.

Es sollten Strukturelemente in den Teilflächen ausgebildet werden, die möglichst homogen sind, was beispielsweise die Tiefe oder Höhe und die Ausdehnung in mindestens eine Achsrichtung betrifft.

Wie bereits eingangs angedeutet, eignen sich Laserstrukturierungsverfahren, wie das LIPSS und insbesondere das DLIP auch mit seinen Ausführungsformen.

Bei den DLIP-Verfahren kann die jeweilige Strukturperiode Λ(d) durch geeignet Wahl der Einfallswinkel, der miteinander interferierenden Laserteilstrahlen beeinflusst werden. So ergibt sich bei zwei Teilstrahlen die Strukturperiode Λ gemäß der Gleichung $Λ = λ / 2 sin \left(θ\right) .$

Dabei ist λ die Wellenlänge der Laserstrahlung und θ der halbe Winkel zwischen den einfallenden Teilstrahlen. So können Strukturen ausgebildet werden, die so klein sind, wie die Hälfte der Laserstrahlwellenlänge, die zur Ausbildung von Strukturelementen eingesetzt wird.

Technische Lösungen, wie sie in DE 10 2016 215 160 A1 oder DE 10 2013 004 869 B4 beschrieben sind, sind besonders geeignet. Auf ihren Offenbarungsgehalt soll hier vollinhaltlich Bezug genommen werden.

Nachfolgend soll die Erfindung beispielhaft erläutert werden.

Dabei zeigen:
Figur 1 die Abhängigkeit der erforderlichen Strukturperiode Λ(d) von Teilflächen von der jeweiligen Beobachtungsposition in schematischer Form;
Figur 2 die Abhängigkeit der erforderlichen Strukturperiode Λ(d) von Teilflächen vom jeweiligen Abstand zur jeweiligen Beobachtungsposition in schematischer Form;
Figur 3 bis 8 mögliche Beispiele für Strukturierungen von Teilflächen;
Figur 9 mit mehreren nebeneinander angeordneten Teilflächen, die auf unterschiedliche Farbeindrücke strukturiert sind, erreichbare Farbeffekte und
Figur 10 erreichbare Farbeffekte bei einer herkömmlichen und einer erfindungsgemäß hergestellten Strukturierung.

Mit Figur 1 soll verdeutlicht werden, welchen Einfluss eine Beobachtungsposition P auf die jeweilige erforderliche Strukturperiode Λ(d) von Teilflächen hat, wenn von mehreren oder allen Teilflächen von einer Beobachtungsposition P gleichzeitig ein gleicher Farbeindruck mit möglichst einer gleichen Wellenlänge λ erfasst bzw. erkannt werden soll.

Es wird deutlich, dass der Abstand L in horizontaler Richtung und die Höhe h in vertikaler, also der Richtung senkrecht zum Abstand L einen erheblichen Einfluss haben. Dies trifft auch auf den Einfallswinkel θi des weißen Lichts zu, der bei diesem Beispiel bei 0° gewählt wurde.

Auch durch eine Drehung oder die Einnahme einer anderen Winkelstellung in Bezug zur Beobachtungsposition kann man den von der Beobachtungsposition erfassbaren Farbeindruck bzgl. der erkennbaren Farbe(n) verändern.

Unter Berücksichtigung der in Figur 1 gezeigten Gleichungen kann die Strukturperiode Λ(d) für jede einzelne Teilfläche berechnet und dann bei der Laserstrukturierung der jeweiligen Teilflächen berücksichtigt werden, wenn mit mehreren Teilflächen ein jeweils gleicher Farbeindruck von einer Beobachtungsposition P erreicht werden soll.

Dabei kann man auch das jeweilige Blick- oder Erfassungsfeld, das von einer Person, wie gezeigt, oder einer Kamera erfasst werden kann, berücksichtigen. Dies ist mit den Winkeln θobs1 und θobs2 angedeutet.

Die Veränderung der Strukturperiode Λ(d) in Abhängigkeit des Abstandes d von Teilflächen 1, 2, 3, .... n ist in der linken Darstellung von Figur 2 eindimensional und in der rechten Darstellung zweidimensional verdeutlicht.

Man kann erkennen, dass sich die Strukturperiode Λ(d) mit größer werdendem Abstand d von der Beobachtungsposition vergrößert. Die einzelnen Strukturelemente weisen also dann mit größer werdendem Abstand kleinere Abstände zueinander auf.

In der rechten Darstellung von Figur 2 kann man erkennen, wie sich Strukturperioden Λ(d) verändern sollten, wenn die Beobachtungsposition nicht mittig vor der strukturierten Gesamtfläche, die mit den Teilflächen1, 2, 3, gebildet worden ist, angeordnet ist. Durch eine Veränderung der jeweiligen Beobachtungsposition P kann sich der Farbeindruck von Teilflächen verändern.

Der rechten Darstellung von Figur 2 kann man auch die Möglichkeit sich verändernder Strukturperioden Λ(d) an Teilflächen 1, 2, 3, .... , n die in vertikaler und senkrechter Richtung in Bezug zur jeweiligen Beobachtungsposition P, also in zwei senkrecht zueinander ausgerichteten Achsrichtungen entsprechend strukturiert werden können.

Aus dieser Darstellung geht auch hervor, dass man an einer auf einem Gegenstand ausgebildeten strukturierten Oberfläche auch Teilflächen 1,2, 3.... Mit unterschiedlicher Größe ausbilden kann.

Die Abhängigkeit der jeweiligen Strukturperiode Λ(d) vom Abstand d der Teilflächen 1, 2 und 3 zu der jeweiligen Beobachtungsposition P kann man auch in Figur 3 erkennen. Dabei sind die Teilflächen 1, 2 und 3 jeweils mit linienförmigen Strukturelementen versehen worden, deren Abstand zueinander in den einzelnen Teilflächen 1, 2 und 3 die Strukturperiode Λ(d) bestimmt. Hier sind die Teilflächen 1, 2 und 3 kreisförmig ausgebildet und unmittelbar nebeneinander angeordnet ausgebildet worden.

Die in Figur 4 gezeigten Teilflächen 1, 2 und 3 weisen Abstände zueinander auf.

Bei der Figur 5 wurden Teilflächen 1, 2 und 3 sich teilweise überlappend ausgebildet. Dabei überlappen sich Teilflächen 1, 2 und 3 die jeweils die gleiche Strukturperiode Λ(d) aufweisen.

In Figur 6 ist gezeigt, dass auch Teilflächen 1, 2 und 3 ausgebildet werden können, die versetzt zueinander angeordnet sind.

Die Figur 7 zeigt die Möglichkeit, dass Teilflächen 1, 2 und 3 versetzt zueinander und sich teilweise überlappend ausgebildet werden können.

Bei den in den Figuren 3 bis 7 gezeigten Oberflächenbereichen der strukturierten Oberfläche konnte mit den entsprechenden Anordnungen von Teilflächen 1, 2 und 3 unter Einhaltung der jeweiligen Strukturperioden Λ(d) in Abhängigkeit vom Abstand zur Beobachtungsposition erreicht werden, dass man von dort bei Bestrahlung der strukturierten Oberfläche jeweils den gleichen Farbeindruck erkennen bzw. erfassen kann.

In Figur 8 sind sechs Beispiele für mögliche Ausbildungen von Strukturelementen an Teilflächen gezeigt. Dabei weisen die drei in der oberen Reihe gezeigten Teilflächen linienförmige Strukturelemente mit unterschiedlicher Winkelausrichtung auf.

In der linken unteren Darstellung sind in einer Teilfläche linienförmige Strukturelemente mit unterschiedlicher Ausrichtung, bei diesem Beispiel senkrechter Ausrichtung zueinander ausgebildet worden. Die beiden daneben in der unteren Reihe gezeigten Beispiele von Teilflächen weisen unterschiedliche punktförmige Strukturelemente, deren Abstände zueinander die jeweilige Strukturperiode Λ(d) bestimmen.

Mit Figur 9 soll verdeutlicht werden, wie man Oberflächenbereiche einer erfindungsgemäß strukturierten Oberfläche mit Teilflächen, die in Abhängigkeit der jeweiligen Beobachtungsposition mit Strukturperioden Λ(d) für rotes, grünes und blaues Licht strukturiert worden und entsprechend zueinander angeordnet sind, erhalten kann, die jeweils gleiche homogene Farbeindrücke hervorrufen. Bei dem gezeigten Beispiel sind dies die Farben rot, gelb, grün, blau, Cyan, Magenta und weiß.

Figur 10 zeigt einen Vergleich einer herkömmlich strukturierten Oberfläche, bei der regenbogenförmige Farbeindrücke auftreten in der linken Darstellung. Die rechte Darstellung zeigt, wie man durch Anpassungen von Strukturperioden Λ(d) in Teilflächen unter Berücksichtigung der jeweiligen Beobachtungsposition gleiche Farbeindrücke erhalten kann.

## Patentansprüche

1. Verfahren zur Herstellung einer strukturierten Oberfläche auf einem Gegenstand, bei dem die Gesamtfläche der strukturierten Oberfläche in Teilflächen (1, 2, 3, .... , n) eingeteilt und
in den einzelnen Teilflächen (1, 2, 3, ...., n) mit Laserstrahlung ausgebildeten Strukturelementen jeweils eine periodische Struktur mit einer Strukturperiode Λ(d) ausgebildet wird, so dass von einer Beobachtungsposition (P) mehrere Teilflächen (1, 2, 3, .... , n), die in unterschiedlichen Abständen und Winkeln zur Beobachtungsposition (P) diskret zueinander angeordnet sind,
jeweils eine Abbildung mit gleichem Farbeindruck mit gleicher Wellenlänge λ bei einer Bestrahlung der strukturierten Oberfläche mit weißem Licht erfass- oder erkennbar ist und dabei die Strukturperiode Λ(d) der einzelnen Teilflächen (1, 2, 3, .... , n) nach der Gleichung $Λ \left(d\right) = mλ / ( sin \left(θi\right) - sin \left(θobs\left(d\right)\right)$ bestimmt wird, wobei
θi der Einfallswinkel des weißen Lichts auf die strukturierte Oberfläche; λi die jeweilige vorgegebene Wellenlänge der jeweiligen Farbe des Farbeindrucks der jeweiligen Teilfläche(1, 2, 3, .... , n), θobsn(d=0) der Winkel ausgehend von der Beobachtungsposition (P) bis zur jeweiligen Teilfläche (n), der sich nach der Gleichung $θ obsn \left(d=0\right) = arctan \left(L/h\right)$ berechnet, ist,
wobei L der Abstand der jeweiligen Teilfläche (1, 2, 3, .... oder n) in horizontaler Richtung zur Beobachtungsposition (P) und h der Abstand der jeweiligen Teilfläche (1, 2, 3, .... oder n) in vertikaler Richtung zur Beobachtungsposition (P) ist.

2. Verfahren nach Anspruch 1, **dadurch gekennzeichnet, dass** zur Herstellung eines strukturierten Oberflächenbereichs bei dem mehrere Teilflächen (1, 2, 3, ...., n), die in unterschiedlichen Abständen zur Beobachtungsposition (P) in horizontaler Richtung angeordnet sind und einen Farbeindruck mit gleicher Farbe mit gleicher Wellenlänge λ hervorrufen sollen,
der Winkel θobs1 ausgehend von der Beobachtungsposition (P) bis zur am weitesten entfernten Teilfläche so berücksichtigt wird, dass
θobs2(d) = arctan((L - d)/h) ist und dabei d der Abstand zwischen der zur Beobachtungsposition (P) am weitesten und der am nächsten in horizontaler Richtung angeordneten Teilfläche (1, 2, 3, .... , n) ist.

3. Verfahren nach einem der vorhergehenden Ansprüche, **dadurch gekennzeichnet, dass** die Teilflächen (1, 2, 3, .... , n) mit einem Durchmesser oder einer Länge der Flächendiagonale im Bereich 0,0003 mm bis 1,0000 mm strukturiert werden.

4. Verfahren nach einem der vorhergehenden Ansprüche, **dadurch gekennzeichnet, dass** die Teilflächen (1, 2, 3, .... , n) mit Strukturelementen, die infolge eines Werkstoffabtrags, eines Umschmelzprozesses oder einer Modifizierung des Werkstoffs des Gegenstands oder einer an der Oberfläche ausgebildeten Beschichtung, die lokal definiert angeordnet sind, ausgebildet werden.

5. Verfahren nach einem der vorhergehenden Ansprüche, **dadurch gekennzeichnet, dass** die Größe der Teilflächen (1, 2, 3, .... , n) mit größerem Abstand zur Beobachtungsposition (P) vergrößert und/oder die Strukturperiode Λ(d) mit kleinerem Abstand zur Beobachtungsposition verkleinert wird.

6. Verfahren nach einem der vorhergehenden Ansprüche, **dadurch gekennzeichnet, dass** Teilflächen (1, 2, 3, .... , n), die einen roten, grünen und blauen Farbeindruck hervorrufen unmittelbar nebeneinander ausgebildet werden, so dass ein so ausgebildeter Oberflächenbereich bei Bestrahlung mit weißem Licht einen von den Farben rot, grün und blau abweichenden homogenen, insbesondere einen weißen Farbeindruck in diesem Oberflächenbereich hervorruft.

7. Verfahren nach einem der vorhergehenden Ansprüche, **dadurch gekennzeichnet, dass** Teilflächen (1, 2, 3, ...., n) sich teilweise überlappend ausgebildet werden.

8. Verfahren nach einem der vorhergehenden Ansprüche, **dadurch gekennzeichnet, dass** linienförmige, punktförmige, kreuzförmige oder säulenförmige Strukturelemente ausgebildet werden.

9. Verfahren nach einem der vorhergehenden Ansprüche, **dadurch gekennzeichnet, dass** an einer auf einem Gegenstand ausgebildeten strukturierten Oberfläche Teilflächen (1, 2, 3, .... , n) mit unterschiedlicher Größe und/oder Strukturelemente mit unterschiedlicher Ausrichtung der jeweiligen Strukturelemente ausgebildet werden.

## Claims

1. A method for producing a structured surface on an object, wherein the total area of the structured surface is divided into sub-surfaces (1, 2, 3, ..., n) and
a periodic structure having a structure period Λ(d) is formed in the individual sub-surfaces (1, 2, 3, ..., n) of the structural elements formed by way of laser radiation so that, from an observation position (P), a plurality of sub-surfaces (1, 2, 3, ..., n), which are arranged at differing distances and angles with respect to the observation position (P) discretely with respect to one another,
in each case an image having the same color effect with the same wavelength λ is detectable or identifiable during an irradiation of the structured surface with white light and, in the process
the structure period Λ(d) of the individual sub-surfaces (1, 2, 3, ..., n) is determined according to the equation $Λ \left(d\right) = mλ / ( sin \left(θi\right) - sin \left(θobs\left(d\right)\right) ,$ with θi being the angle of incidence of the white light on the structured surface; λi being the particular predefined wavelength of the particular color of the color effect of the particular sub-surface (1, 2, 3, .... , n); θobsn(d=0) being the angle, proceeding from the observation position (P), to the particular sub-surface (n), which is calculated according to equation $θ obsn \left(d=0\right) = arctan \left(L/h\right) ,$ L being the distance of the particular sub-surface (1, 2, 3..., n) in the horizontal direction from the observation position (P), and h being the distance of the particular sub-surface (1, 2, 3, ..., n) in the vertical direction from the observation position (P).

2. The method according to claim 1, **characterized in that**, for producing a structured surface region in which a plurality of sub-surfaces (1, 2, 3, ..., n), which are arranged at differing distances from the observation position (P) in the horizontal direction and are to create a color effect having the same color with the same wavelength λ,
the angle θobs1, proceeding from the observation position (P), to the sub-surface located the furthest away is taken into consideration in such a way that
θobs2(d) = arctan((L - d)/h) applies, and in the process d is the distance between the sub-surface (1, 2, 3, ...., n) arranged the furthest from the observation position (P), and that arranged the closest in the horizontal direction.

3. The method according to any one of the preceding claims, **characterized in that** the sub-surfaces (1, 2, 3, ..., n) are structured with a diameter or a length of the face diagonal in the range of 0.0003 mm to 1.0000 mm.

4. The method according to any one of the preceding claims, **characterized in that** the sub-surfaces (1, 2, 3, ..., n) are formed with structural elements, which are formed due to a material removal, a remelting process or a modification of the material of the object or a coating formed on a surface, which are arranged in a locally defined manner.

5. The method according to any one of the preceding claims, **characterized in that** the size of the sub-surfaces (1, 2, 3, ..., n) is increased with increasing distance from the observation position (P) and/or
the structure period Λ(d) is decreased with decreasing distance from the observation period.

6. The method according to any one of the preceding claims, **characterized in that** the sub-surfaces (1, 2, 3, ..., n) that create a red, green and blue color effect are formed directly next to one another, so that a surface region thus formed creates a homogeneous color effect that deviates from the colors red, green and blue, in particular a white color effect, in this surface region when irradiated with white light.

7. The method according to any one of the preceding claims, **characterized in that** sub-surfaces (1, 2, 3, ..., n) are designed so as to partially overlap.

8. The method according to any one of the preceding claims, **characterized in that** linear, punctiform, cross-shaped or column-shaped structural elements are formed.

9. The method according to any one of the preceding claims, **characterized in that** sub-surfaces (1, 2, 3, ..., n) having differing sizes and/or structural elements having differing orientations of the particular structural elements are formed on a structured surface formed on an object.

## Revendications

1. Procédé d'élaboration d'une surface structurée sur un objet, chez lequel la surface totale de la surface structurée est subdivisée en surfaces partielles (1, 2, 3, ..., n) et
une structure périodique avec une période de structure Λ(d) est respectivement formée dans les éléments de structure formés avec le rayonnement laser dans les surfaces partielles (1, 2, 3, ..., n) individuelles, de sorte qu'à partir d'une position d'observation (P), plusieurs surfaces partielles (1, 2, 3, ..., n) qui sont disposées les unes par rapport aux autres de manière discrète à des distances et à des angles variés par rapport à la position d'observation (P),
une représentation avec un effet de couleur identique avec la même longueur d'onde λ peut être respectivement détectée ou reconnue lors d'un éclairage de la surface structurée avec de la lumière blanche, et ainsi
la période de la structure Λ(d) des surfaces partielles (1, 2, 3, ..., n) individuelles est déterminée selon l'équation $Λ \left(d\right) = mλ / ( sin \left(θi\right) - sin \left(θobs\left(d\right)\right) ,$ où θi est l'angle d'incidence de la lumière blanche sur la surface structurée ; λi est la longueur d'onde respective prédéfinie de la couleur respective de l'effet de couleur de la surface partielle (1, 2, 3, ..., n) respective, θobsn(d=0) est l'angle entre la position d'observation (P) et la surface partielle (n) respective, qui est calculé selon l'équation $θ obsn \left(d=0\right) = arctan \left(L/h\right) ,$ où L est la distance entre la surface partielle (1, 2, 3, .... ou n) respective en direction horizontale et la position d'observation (P) et h est la distance entre la surface partielle (1, 2, 3, .... ou n) respective en direction verticale et la position d'observation (P).

2. Procédé selon la revendication 1, **caractérisé en ce que**, pour l'élaboration d'une zone de surface structurée, chez laquelle plusieurs surfaces partielles (1, 2, 3, ..., n), qui sont disposées à des distances différentes par rapport à la position d'observation (P), sont disposées en direction horizontale et doivent présenter un effet de couleur avec la même couleur avec la même longueur d'onde λ,
on tient compte de l'angle θobs1 entre la position d'observation (P) et la surface partielle la plus éloignée, de sorte que l'on a
θobs2(d) = arctan((L - d)/h) et ainsi d est la distance entre la surface partielle la plus éloignée et la surface partielle (1, 2, 3, ...., n) la plus proche par rapport à la position d'observation (P), disposées en direction horizontale.

3. Procédé selon l'une des revendications précédentes, **caractérisé en ce que** les surfaces partielles (1, 2, 3, ..., n) avec un diamètre ou une longueur de diagonale de surface dans la plage de 0,0003 mm à 1,0000 mm sont structurées.

4. Procédé selon l'une des revendications précédentes, **caractérisé en ce que** les surfaces partielles (1, 2, 3, ..., n) sont formées avec des éléments de structure qui sont formés suite à un retrait de matière, un processus de refusion ou une modification de la matière de l'objet ou un revêtement formé sur la surface, qui sont disposés définis localement.

5. Procédé selon l'une des revendications précédentes, **caractérisé en ce que** la taille des surfaces partielles (1, 2, 3, ..., n) avec une distance plus grande par rapport à la position d'observation (P) est agrandie et/ou
la période de la structure Λ(d) avec une distance plus petite par rapport à la position d'observation est diminuée.

6. Procédé selon l'une des revendications précédentes, **caractérisé en ce que** des surfaces partielles (1, 2, 3, ..., n), qui présentent un effet de couleur rouge, vert et bleu, sont formées directement les unes à côté des autres, de sorte qu'une zone de surface formée ainsi lors de l'éclairage avec de la lumière blanche présente un effet de couleur homogène déviant des couleurs rouge, verte et bleue, notamment un effet de couleur blanche, dans cette zone de surface.

7. Procédé selon l'une des revendications précédentes, **caractérisé en ce que** les surfaces partielles (1, 2, 3, ..., n) sont formées en se superposant partiellement.

8. Procédé selon l'une des revendications précédentes, **caractérisé en ce que** des éléments de structure formant des lignes, formant des points, formant des croix ou formant des colonnes sont formés.

9. Procédé selon l'une des revendications précédentes, **caractérisé en ce que**, sur une surface structurée formée sur un objet, des surfaces partielles (1, 2, 3, ..., n) avec des tailles diverses et/ou des éléments de structure avec des orientations diverses des éléments de structure respectifs sont formées.
